# EUROPÄISCHE PATENTSCHRIFT

(11) **EP 4 127 367 B1**
(45) Veröffentlichungstag und Bekanntmachung des Hinweises auf die Patenterteilung: **10.06.2026**
(21) Anmeldenummer: 21717370.7
(22) Anmeldetag: 31.03.2021
(51) Int. Cl.: E05B 77/04, E05B 15/00, E05B 81/06, E05B 81/14, E05B 81/36, E05B 85/26

(54) **KRAFTFAHRZEUGSCHLOSS**
MOTOR VEHICLE LOCK
SERRURE DE VÉHICULE À MOTEUR

(30) Priorität: 04.04.2020 DE 102020109473
(43) Veröffentlichungstag der Anmeldung: 08.02.2023
(73) Patentinhaber: Brose Schließsysteme GbmH & Co. Kommanditgesellschaft, 42369 Wuppertal (DE)
(72) Erfinder: GRAUTE, Ludger, 45130 Essen (DE)
(74) Vertreter: Gottschald Patentanwälte Partnerschaft mbB
(86) Internationale Anmeldenummer: PCT/EP2021/058542
(87) Internationale Veröffentlichungsnummer: WO 2021/198393

(56) Entgegenhaltungen:
- EP-B1- 2 492 423
- WO-A1-2020/228910
- DE-A1- 102012 102 724
- DE-A1- 102018 117 696
- US-A1- 2011 133 491
- US-A1- 2019 024 424

## Beschreibung

Die Erfindung betrifft ein Kraftfahrzeugschloss mit einer um eine Schlossfallenachse schwenkbaren Schlossfalle gemäß dem Oberbegriff von Anspruch 1.

Das in Rede stehende Kraftfahrzeugschloss kann jedwedem Verschlusselement eines Kraftfahrzeugs zugeordnet sein. Hierzu können Heckklappen, Heckdeckel, Fronthauben, insbesondere Motorhauben, Seitentüren oder dergleichen. Diese Verschlusselemente können schwenkbar oder nach Art von Schiebetüren ausgestaltet sein.

Die hohe Crashsicherheit ist bei Kraftfahrzeugschlössern eine wichtige Anforderung. Dabei geht es darum, im Crashfall einen ungewollten Öffnungsvorgang zu vermeiden, selbst wenn außerordentlich hohe Crashkräfte über einen Schließbügel in die Schlossfalle eingeleitet werden.

Aus der US 2011/133491 ist ein Mechanismus bekannt, der verhindert, dass Schlossfalle und Sperrklinke sich crashbedingt in unterschiedlichen Ebenen aneinander vorbei bewegen.

Ein bekanntes Kraftfahrzeugschloss (EP 2 492 423 B1) weist eine um eine Schlossfallenachse schwenkbare Schlossfalle auf, die in üblicherweise mit einem obigen Schließbügel wechselwirkt. Zum Sperren der Schlossfalle in ihrer jeweiligen Schließstellung weist das Kraftfahrzeugschloss einen Sperrmechanismus aus einer Sperrklinkenanordnung und einer die Sperrklinkenanordnung blockierenden Blockieranordnung auf. Die Sperrklinkenanordnung setzt sich aus einer Trägerklinke und einer darauf schwenkbar gelagerten Sperrklinke zusammen, die einen Kniehebelmechanismus bereitstellen. Eine solche, zweiteilige Sperrklinkenanordnung ermöglicht grundsätzlich einen hohen Benutzungskomfort im Hinblick auf geringe Betätigungskräfte und eine geringe Geräuschentwicklung während des Schließ- und Öffnungsvorgangs. Allerdings stellt das Verbindungsgelenk zwischen Trägerklinke und Sperrklinke einen Schwachpunkt dar, wenn es darum geht, die oben angesprochenen, hohen Crashkräfte aufzunehmen.

Der Erfindung liegt daher das Problem zugrunde, das bekannte Kraftfahrzeugschloss derart auszugestalten und weiterzubilden, dass die Crashsicherheit gesteigert wird.

Das obige Problem wird bei einem Kraftfahrzeugschloss gemäß dem Oberbegriff von Anspruch 1 durch die Merkmale des kennzeichnenden Teils von Anspruch 1 gelöst.

Wesentlich ist die grundsätzliche Überlegung, dass ein gewisses verformungsbedingtes Nachgeben der Sperrklinke oder deren Schwenklager, was durch von dem Schließteil übertragene Crashkräfte bedingt ist, in Kauf genommen wird. Um dennoch einen ungewollten Öffnungsvorgang zu vermeiden, ist eine Crashsperrfläche vorgesehen, an die sich die Sperrklinke zum Ableiten der Crashkräfte anlegen kann. Das obige Nachgeben geht auf eine Verformung der Sperrklinke oder deren Schwenklager oder irgendwelcher mit der Sperrklinke gekoppelter Komponenten zurück, über die ein Teil der Crashkräfte abgeleitet werden.

Im Einzelnen wird vorgeschlagen, dass eine Crashsperrfläche vorgesehen ist und dass eine Eingriffsfläche der Sperrklinke im Crashfall bei einem verformungsbedingten Nachgeben der Sperrklinke oder deren Schwenklager, das auf von dem Schließteil übertragene Crashkräfte zurückgeht, in Eingriff mit der Crashsperrfläche kommt, so dass zumindest ein Teil der Crashkräfte über die Crashsperrfläche abgeleitet wird.

Mit der vorschlagsgemäßen Lösung lässt sich die Crashsicherheit unter Anwendung einfacher konstruktiver Mittel erhöhen. Mehr noch, mit der vorschlagsgemäßen Lösung lassen sich die Komponenten des Sperrmechanismus mechanisch schwach und damit kostengünstig auslegen, ohne den avisierten Anstieg der Crashsicherheit zu beeinträchtigen.

Anspruch 2 betrifft eine bevorzugte Auslegung der Blockieranordnung für das Blockieren der Sperrklinkenanordnung im Sperrzustand. Auch hier kommt in einer Variante ein Kniehebelmechanismus zur Anwendung, der im Hinblick auf den Benutzungskomfort besondere Vorteile aufweist.

Die vorschlagsgemäße Lösung lässt sich besonders wirkungsvoll auf eine zweiteilige Sperrklinkenanordnung anwenden. Der mit der Zweiteiligkeit der Sperrklinkenanordnung einhergehende Benutzungskomfort ist hier mit einer besonders hohen Crashsicherheit kombiniert.

Die oben angesprochene, kostengünstige Auslegung der Sperrklinkenanordnung äußert sich gemäß den Ansprüchen 5 bis 7 in der Verwendung von Kunststoffmaterial für zumindest einen Teil der Sperrklinkenanordnung. Im Einzelnen betrifft Anspruch 6 die Auslegung des Schwenklagers der Sperrklinke aus einem Kunststoffmaterial, während Anspruch 6 die Auslegung zumindest eines Teils der Sperrklinke aus einem Kunststoffmaterial betrifft.

Gemäß der ebenfalls bevorzugten Ausgestaltung gemäß Anspruch 7 kann es vorgesehen sein, dass zumindest ein Teil der Trägerklinke, vorzugsweise die gesamte Trägerklinke, aus einem Kunststoffmaterial ausgestaltet ist. Alternativ kann die Trägerklinke gemäß Anspruch 7 aber auch zumindest zum Teil aus einem metallischen Material ausgestaltet sein.

Bevorzugte Ausgestaltungen für die Auslegung der Crashsperrfläche zeigen die Ansprüche 8 und 9. Gemäß Anspruch 8 wird ein dem Schwenklager der Trägerklinke zugeordneter Lagerdorn als Crashsperrfläche genutzt. Bei der ebenfalls bevorzugten Ausgestaltung gemäß Anspruch 9 sind die Eingriffsfläche der Sperrklinke und die Crashsperrfläche derart aufeinander abgestimmt, dass im Crashfall ein zumindest teilweiser Formschluss zwischen beiden Flächen möglich ist. Damit lässt sich im Crashfall auf einfache Weise ein Abrutschen der Eingriffsfläche der Sperrklinke von der Crashsperrfläche verhindern.

Eine fertigungstechnisch besonders leicht umzusetzende Variante für die Crashsperrfläche besteht gemäß Anspruch 10 darin, dass die Crashsperrfläche mit einem Schließblech des Kraftfahrzeugschlosses verbunden ist oder sogar von diesem gebildet ist. Im letztgenannten Fall ist es denkbar, dass die Crashsperrfläche von einer Abkantung des Schließblechs bereitgestellt wird, so dass die Realisierung der Crashsperrfläche ohne zusätzliche Bauteile möglich ist.

Schließlich lässt sich die vorschlagsgemäße Lösung grundsätzlich auch auf die Blockieranordnung anwenden, wie gemäß Anspruch 11 vorgeschlagen wird.

Hierdurch lässt sich die Crashsicherheit des Kraftfahrzeugschlosses mit geringem Aufwand weiter steigern.

Im Folgenden wird die Erfindung anhand einer lediglich ein Ausführungsbeispiel darstellenden Zeichnung näher erläutert. In der Zeichnung zeigt:
- Fig. 1: ein vorschlagsgemäßes Kraftfahrzeugschloss bei in der Hauptschließstellung befindlicher Schlossfalle in einer perspektivischen Darstellung,
- Fig. 2: das Kraftfahrzeugschloss gemäß Fig. 1 in einer Draufsicht, und
- Fig. 3: das Kraftfahrzeugschloss gemäß Fig. 2 im Crashfall.

Das in der Zeichnung dargestellte Kraftfahrzeugschloss 1 kann jedwedem Verschlusselement eines Kraftfahrzeugs zugeordnet sein. Insoweit darf auf den allgemeinen Teil der Beschreibung verwiesen werden.

Das Kraftfahrzeugschloss 1 ist mit einer um eine Schlossfallenachse 2a schwenkbaren Schlossfalle 2 ausgestattet, die in eine Offenstellung (Fig. 2 in gestrichelter Linie) und mindestens eine Schließstellung (Fig. 2 in durchgezogener Linie) bringbar ist. Hier und vorzugsweise ist die Schlossfalle 2 nicht nur in die in Fig. 2 dargestellte Hauptschließstellung, sondern in eine nicht dargestellte Vorschließstellung bringbar. Dies ist für die vorschlagsgemäße Lösung aber von untergeordneter Bedeutung. Im Folgenden handelt es sich bei der Schließstellung stets um die Hauptschließstellung. Alle diesbezüglichen Ausführungen gelten für eine eventuelle Vorschließstellung entsprechend.

Im dargestellten, montierten Zustand steht die Schlossfalle 2 in der Schließstellung mit einem Schließteil 3, hier und vorzugsweise einem Schließbügel, in haltendem Eingriff. In der Offenstellung gibt die Schlossfalle 2 das Schließteil 3 frei.

In einer ersten Variante ist das Kraftfahrzeugschloss 1 an dem zugeordneten Verschlusselement angeordnet, während das Schließteil 3 an der Kraftfahrzeugkarosserie angeordnet ist. Dies kann auch umgekehrt vorgesehen sein.

Um die Schlossfalle 2 in ihrer jeweiligen Schließstellung zu halten, weist das Kraftfahrzeugschloss 1 einen Sperrmechanismus 4 auf. Der Sperrmechanismus 4 lässt sich in einen Sperrzustand bringen, in dem er die Schlossfalle 2 in der Schließstellung sperrt. Dies ist in der Zeichnung dargestellt. Der Sperrmechanismus 4 lässt sich ferner in einen Freigabezustand bringen, in dem er die Schlossfalle 2 in ihrer Offenstellung freigibt. Der Freigabezustand ist in der Zeichnung nicht dargestellt.

Der Sperrmechanismus 4 weist eine Sperrklinkenanordnung 5 mit einer über ein Schwenklager 6 gelagerten Sperrklinke 7 für den sperrenden Eingriff mit der Schlossfalle 2 auf.

Wesentlich ist, dass eine Crashsperrfläche 8 vorgesehen ist und dass eine Eingriffsfläche 9 der Sperrklinke 7 im Crashfall bei einem verformungsbedingten Nachgeben der Sperrklinke 7 oder deren Schwenklager durch von dem Schließteil 3 übertragene Crashkräfte in Eingriff mit der Crashsperrfläche 8 kommt, so dass zumindest ein Teil der Crashkräfte über die Crashsperrfläche 8 abgeleitet wird. Dies ist der Darstellung gemäß Fig. 3 zu entnehmen. Im Crashfall wirken hohe Crashkräfte C₁, C₂, C₃, C₄ vom Schließteil 3 auf die Schlossfalle 2, die sich über die Schlossfalle 2 und die Sperrklinke 7 fortsetzen und von der Crashsperrfläche 8 abgeleitet werden. Unter dem Begriff "Crashkräfte" sind alle Kräfte und Drehmomente zusammengefasst, die auf die Wechselwirkung zwischen dem Schließteil 3 und der Schlossfalle 2 im Crashfall zurückgehen.

Der Sperrmechanismus 4 weist weiter eine Blockieranordnung 10 auf, die dem Blockieren der Sperrklinkenanordnung 5 im Sperrzustand dient. Die Anordnung ist nämlich so getroffen, dass die Sperrklinkenanordnung 5 den Sperrzustand, getrieben durch die Schlossfalle 2, sofort verlassen würde, sofern die Blockieranordnung 10 keine blockierende Wirkung auf die Sperrklinkenanordnung 5 ausüben würde.

Die Blockieranordnung 10 weist einen ersten Blockierhebel 10a und einen zweiten Blockierhebel 10b auf, die für das Blockieren der Sperrklinkenanordnung 5 einen Kniehebelmechanismus 11 ausbilden und über ein Kniegelenk 12 miteinander gekoppelt sind.

Die Zeichnung zeigt den Sperrmechanismus 4 in seinem Sperrzustand. Die Blockieranordnung 10 ist im Rahmen eines Öffnungsvorgangs nun so betätigbar, dass der Sperrmechanismus 4 von dem dargestellten Sperrzustand in den Freigabezustand überführt wird. Auch dies spielt für die vorschlagsgemäße Lösung eine nur untergeordnete Rolle.

Die Sperrklinkenanordnung 5 weist für das Sperren der Schlossfalle 2 neben der Sperrklinke 7 eine Trägerklinke 13 auf, die über ein Verbindungsgelenk 14 schwenkbar mit der Sperrklinke 7 gekoppelt ist. Dabei stellt das Verbindungsgelenk 14 das Schwenklager 6 der Sperrklinke 7 bereit. Alternativ, jedoch nicht beansprucht, kann die Sperrklinke 7 an einem gehäusefesten Schwenklager gelagert sein. Der Begriff "gehäusefest" ist stets auf das Schlossgehäuse 15 bezogen. Dabei ist der Begriff "Schlossgehäuse" weit auszulegen. Er umfasst insoweit nicht nur ein Gehäuse im engeren Sinne, sondern auch Trägerkomponenten, wie beispielsweise ein Schließblech oder dergleichen. Bei dem Schließblech handelt es sich hier und vorzugsweise um ein Blech aus hochfestem Stahl, dass die Schwenklager für verschiedene Schlosskomponenten, insbesondere für die Schlossfalle 2 und/oder die Trägersperrklinke 14, bereitstellt.

Hier und vorzugsweise ist es so, dass die Sperrklinke 7 und die Trägerklinke 13 über das Verbindungsgelenk 14 ebenfalls einen Kniehebelmechanismus 16 ausbilden. Interessant aber ist die Tatsache, dass die Blockieranordnung 10 zum Blockieren der Sperrklinkenanordnung 5 im Bereich des Verbindungsgelenks 14, hier und vorzugsweise über das Verbindungsgelenk 14, mit der Sperrklinkenanordnung 5 gekoppelt bzw. koppelbar ist.

Die Sperrklinke 7 weist nun an einer vom zugeordneten Verbindungsgelenk 14 entfernten Stelle mindestens eine Sperrfläche 17 für mindestens eine Eingriffsfläche 18 der Schlossfalle 2 auf, wobei die Trägerklinke 13 an einer vom zugeordneten Verbindungsgelenk 14 entfernten Stelle schwenkbar, hier und vorzugsweise bezogen auf das Schlossgehäuse 15 gehäusefest, über ein Schwenklager 19 gelagert ist.

Der Kniehebelmechanismus 16 der Sperrklinkenanordnung 5 ist so ausgelegt, dass er in Fig. 2 nach oben einknicken würde, wenn die Blockieranordnung 10 keine Blockierkraft über das Verbindungsgelenk 14 auf die Sperrklinkenanordnung 5 ausüben würde.

Das Schwenklager 6 der Sperrklinke 7, insbesondere das Verbindungsgelenk 14 zwischen Trägerklinke 13 und Sperrklinke 7, ist vorzugsweise zumindest zum Teil aus einem Kunststoffmaterial ausgestaltet. Mit Blick auf die Darstellung gemäß Fig. 3 ist das auch sinnvoll, da jedwede Verformung, die durch eventuelle Crashkräfte erzeugt wird, zu einem Eingriff zwischen der Eingriffsfläche 9 der Sperrklinke 7 und der Crashsperrfläche 8 führt.

Es kann sogar vorgesehen sein, dass zumindest ein Teil der Sperrklinke 7 aus einem Kunststoffmaterial ausgestaltet ist. In besonders bevorzugter Ausgestaltung ist dann ein Teil der Sperrklinke 7 aus einem metallischem Material und ein anderer Teil der Sperrklinke 7 aus einem Kunststoffmaterial ausgestaltet, derart, dass die Ableitung der Crashkräfte über die Crashsperrfläche 8 im Wesentlichen über den metallischen Teil der Sperrklinke 7, und nicht über den aus einem Kunststoff bestehenden Teil der Sperrklinke 7 erfolgt.

Fig. 3 zeigt weiter, dass zumindest ein Teil der Trägerklinke 13, hier und vorzugsweise die gesamte Trägerklinke 13, aus einem Kunststoffmaterial ausgestaltet sein kann, ohne dass die vorschlagsgemäße Crashsicherheit beeinträchtigt ist. Zusätzlich oder alternativ kann es aber auch vorgesehen sein, dass zumindest ein Teil der Trägerklinke 13, vorzugsweise die gesamte Trägerklinke 13, aus einem metallischen Material ausgestaltet ist.

Für die Realisierung der Crashsperrfläche 8 sind verschiedene vorteilhafte Varianten denkbar. Hier und vorzugsweise ist die Crashsperrfläche 8 Bestandteil eines Lagerdorns, der Bestandteil des Schwenklagers 19 der Trägerklinke 13 ist. Dies ist der Darstellung gemäß Fig. 3 zu entnehmen.

Die Darstellung gemäß Fig. 3 zeigt schließlich, dass die Eingriffsfläche 9 der Sperrklinke 7 und die Crashsperrfläche 8 derart ausgelegt sind, dass sie im Crashfall zumindest zum Teil formschlüssig miteinander in Eingriff bringbar sind. Der Formschluss ist vorzugsweise so getroffen, dass er quer zur Richtung des Nachgebens der Sperrklinke 7 oder deren Schwenklager 6 wirkt derart, dass ein seitliches Abrutschen quer zur Richtung des Nachgebens der Sperrklinke 7 oder deren Schwenklager 6 durch den Formschluss vermieden wird. Dies ist eine besonders einfache Maßnahme zur weiteren Steigerung der Crashsicherheit. Für diesen zusätzlichen Formschluss ist in Fig. 3 eine zusätzliche Ausbuchtung 21 in der Eingriffsfläche 9 der Sperrklinke 7 zu erkennen.

Es darf noch darauf hingewiesen werden, dass eine besonders einfach umzusetzende Crashsperrfläche 8 darin besteht, dass die Crashsperrfläche 8 mit einem Schließblech des Kraftfahrzeugschlosses 1 verbunden ist oder von diesem gebildet ist. Wie oben angesprochen, führt dies zu einer besonders kostengünstigen Ausgestaltung, insbesondere da keine zusätzlichen Teile für die Realisierung der Crashsperrfläche 8 erforderlich sind.

Grundsätzlich kann es auch vorgesehen sein, dass eine weitere Crashsperrfläche vorgesehen ist und dass eine Eingriffsfläche der Blockieranordnung 10, insbesondere des ersten Blockierhebels 10a, im Crashfall bei einem verformungsbedingten Nachgeben der Blockieranordnung 10, das durch von dem Schließteil 3 übertragene Crashkräfte verursacht ist, in Eingriff mit der weiteren Crashsperrfläche kommt, so dass zumindest ein Teil der Crashkräfte über die weitere Crashsperrfläche abgeleitet wird. Die damit verbundene, erhöhte Crashsicherheit lässt sich erreichen, selbst wenn der erste Blockierhebel 10a aus einem Kunststoffmaterial ausgebildet ist.

Vorzugsweise ist einer der Blockierhebel der Blockieranordnung 10, hier der zweite Blockierhebel 10b, an einer vom Kniegelenk 12 entfernten Stelle schwenkbar, hier und vorzugsweise bezogen auf das Schlossgehäuse 15 gehäusefest, über ein Schwenklager 24 gelagert. Damit ergibt sich ein obiger Kniehebelmechanismus 11, durch den hohe Blockierkräfte über die Blockieranordnung 10 auf die Sperrklinkenanordnung 5 übertragen werden können, ohne dass, insbesondere am Kniegelenk 12, eine hohe Abstützkraft erforderlich ist.

In besonders bevorzugter Ausgestaltung ist die weitere Crashsperrfläche Bestandteil eines Lagerdorns, der Bestandteil des obigen Schwenklagers 24 des zweiten Blockierhebels 10b ist.

Schließlich ist es vorzugsweise so, dass die Eingriffsfläche des ersten Blockierhebels 10a und die weitere Crashsperrfläche derart ausgelegt sind, dass sie im Crashfall zumindest zum Teil formschlüssig miteinander in Eingriff bringbar sind. Insoweit wird auch hier ein Abrutschen der Eingriffsfläche von der weiteren Crashsperrfläche vermieden.

## Patentansprüche

1. Kraftfahrzeugschloss mit einer um eine Schlossfallenachse (2a) schwenkbaren Schlossfalle (2), die in eine Offenstellung und in mindestens eine Schließstellung bringbar ist, wobei im montierten Zustand die Schlossfalle (2) in der Schließstellung mit einem Schließteil (3), insbesondere einem Schließbügel, in haltendem Eingriff steht und in der Offenstellung das Schließteil (3) freigibt, wobei das Kraftfahrzeugschloss (1) einen Sperrmechanismus (4) aufweist, der in einen Sperrzustand bringbar ist, in dem er die Schlossfalle (2) in der Schließstellung sperrt, und der in einen Freigabezustand bringbar ist, in dem er die Schlossfalle (2) in ihre Offenstellung freigibt, wobei der Sperrmechanismus (4) eine Sperrklinkenanordnung (5) mit einer über ein Schwenklager (6) schwenkbar gelagerten Sperrklinke (7) für den sperrenden Eingriff mit der Schlossfalle (2) aufweist, wobei eine Crashsperrfläche (8) vorgesehen ist und wobei eine Eingriffsfläche (9) der Sperrklinke (7) im Crashfall bei einem verformungsbedingten Nachgeben der Sperrklinke (7) oder deren Schwenklager (6) durch von dem Schließteil (3) übertragene Crashkräfte in Eingriff mit der Crashsperrfläche (8) kommt, so dass zumindest ein Teil der Crashkräfte über die Crashsperrfläche (8) abgeleitet wird,
**dadurch gekennzeichnet,**
**dass** die Sperrklinkenanordnung (5) eine Trägerklinke (13) aufweist, die über ein Verbindungsgelenk (14) schwenkbar mit der Sperrklinke (7) gekoppelt ist und dass das Verbindungsgelenk (14) das Schwenklager (6) der Sperrklinke (7) bereitstellt.

2. Kraftfahrzeugschloss nach Anspruch 1, **dadurch gekennzeichnet, dass** der Sperrmechanismus (4) eine Blockieranordnung (10) für das Blockieren der Sperrklinkenanordnung (5) im Sperrzustand aufweist und dass die Blockieranordnung (10) einen ersten Blockierhebel (10a) und einen zweiten Blockierhebel (10b) aufweist, die für das Blockieren der Sperrklinkenanordnung (5) einen Kniehebelmechanismus (11) ausbilden und über ein Kniegelenk (12) miteinander gekoppelt sind.

3. Kraftfahrzeugschloss nach Anspruch 1 oder 2, **dadurch gekennzeichnet, dass** die Sperrklinke (7) und die Trägerklinke (13) über das Verbindungsgelenk (14) einen Kniehebelmechanismus (16) ausbilden, weiter vorzugsweise, dass die Blockieranordnung (10), insbesondere der erste Blockierhebel (10a), zum Blockieren der Sperrklinkenanordnung (5) im Bereich des Verbindungsgelenks (14), insbesondere über das Verbindungsgelenk (14), mit der Sperrklinkenanordnung (5) gekoppelt oder koppelbar ist.

4. Kraftfahrzeugschloss nach einem der vorhergehenden Ansprüche, **dadurch gekennzeichnet, dass** die Sperrklinke (7) an einer vom zugeordneten Verbindungsgelenk (14) entfernten Stelle mindestens eine Sperrfläche (17) für mindestens eine Eingriffsfläche (18) der Schlossfalle (2) aufweist und dass die Trägerklinke (13) an einer vom zugeordneten Verbindungsgelenk (14) entfernten Stelle schwenkbar, insbesondere bezogen auf ein Schlossgehäuse (15) gehäusefest, über ein Schwenklager (19) gelagert ist.

5. Kraftfahrzeugschloss nach einem der vorhergehenden Ansprüche, **dadurch gekennzeichnet, dass** das Schwenklager (6) der Sperrklinke (7), insbesondere das Verbindungsgelenk (14) zwischen Trägerklinke (13) und Sperrklinke (7), zumindest zum Teil aus einem Kunststoffmaterial ausgestaltet ist.

6. Kraftfahrzeugschloss nach einem der vorhergehenden Ansprüche, **dadurch gekennzeichnet, dass** zumindest ein Teil der Sperrklinke (7) aus einem Kunststoffmaterial ausgestaltet ist, vorzugsweise, dass ein Teil der Sperrklinke (7) aus einem metallischen Material und ein Teil der Sperrklinke (7) aus einem Kunststoffmaterial ausgestaltet ist derart, dass die Ableitung der Crashkräfte über die Crashsperrfläche (8) im Wesentlichen über den metallischen Teil der Sperrklinke (7) erfolgt.

7. Kraftfahrzeugschloss nach einem der vorhergehenden Ansprüche, **dadurch gekennzeichnet, dass** zumindest ein Teil der Trägerklinke (13), vorzugsweise die gesamte Trägerklinke (13), aus einem Kunststoffmaterial ausgestaltet ist, oder, dass zumindest ein Teil der Trägerklinke (13), vorzugsweise die gesamte Trägerklinke (13), aus einem metallischen Material ausgestaltet ist.

8. Kraftfahrzeugschloss nach einem der vorhergehenden Ansprüche, **dadurch gekennzeichnet, dass** die Crashsperrfläche (8) Bestandteil eines Lagerdorns ist, der Bestandteil des Schwenklagers (19) der Trägerklinke (13) ist.

9. Kraftfahrzeugschloss nach einem der vorhergehenden Ansprüche, **dadurch gekennzeichnet, dass** die Eingriffsfläche (9) der Sperrklinke (7) und die Crashsperrfläche (8) derart ausgelegt sind, dass sie im Crashfall zumindest zum Teil formschlüssig miteinander in Eingriff bringbar sind.

10. Kraftfahrzeugschloss nach einem der vorhergehenden Ansprüche, **dadurch gekennzeichnet, dass** die Crashsperrfläche (8) mit einem Schließblech des Kraftfahrzeugschlosses (1) verbunden ist oder von diesem gebildet ist.

11. Kraftfahrzeugschloss nach einem der vorhergehenden Ansprüche, **dadurch gekennzeichnet, dass** eine weitere Crashsperrfläche vorgesehen ist und dass eine Eingriffsfläche der Blockieranordnung (10), insbesondere des ersten Blockierhebels (10a), im Crashfall bei einem verformungsbedingten Nachgeben der Blockieranordnung durch von dem Schließteil (3) übertragene Crashkräfte in Eingriff mit der weiteren Crashsperrfläche kommt, so dass zumindest ein Teil der Crashkräfte über die weitere Crashsperrfläche abgeleitet wird.

## Claims

1. Motor vehicle lock comprising a lock catch (2) which can be pivoted about a lock-catch axis (2a) and can be brought into an open position and into at least one closed position, wherein, in the mounted state, the lock catch (2) in the closed position is in retaining engagement with a locking part (3), in particular a lock striker, and in the open position releases the locking part (3), wherein the motor vehicle lock (1) has a locking mechanism (4) which can be brought into a locked state, in which it locks the lock catch (2) in the closed position, and can be brought into a release state, in which it releases the lock catch (2) into its open position, wherein the locking mechanism (4) has a locking pawl arrangement (5) with a locking pawl (7) which is mounted pivotably via a pivot bearing (6) for locking engagement with the lock catch (2), wherein a crash locking surface (8) is provided and wherein, in the case of a crash in the event of deformation-induced yielding of the locking pawl (7) or its pivot bearing (6) as a result of crash forces transmitted by the locking part (3), an engagement surface (9) of the locking pawl (7) comes into engagement with the crash locking surface (8) such that at least some of the crash forces are dissipated via the crash locking surface (8),
**characterized**
**in that** the locking pawl arrangement (5) has a carrier pawl (13) which is pivotably coupled to the locking pawl (7) via a connecting joint (14) and in that the connecting joint (14) provides the pivot bearing (6) of the locking pawl (7).

2. Motor vehicle lock according to Claim 1, **characterized in that** the locking mechanism (4) has a blocking arrangement (10) for blocking the locking pawl arrangement (5) in the locked state, and **in that** the blocking arrangement (10) has a first blocking lever (10a) and a second blocking lever (10b) which form a toggle lever mechanism (11) for blocking the locking pawl arrangement (5) and are coupled to one another via a toggle lever (12).

3. Motor vehicle lock according to Claim 1 or 2, **characterized in that** the locking pawl (7) and the carrier pawl (13) form a toggle lever mechanism (16) via the connecting joint (14), further preferably **in that** the blocking arrangement (10), in particular the first blocking lever (10a), is coupled or can be coupled to the locking pawl arrangement (5), in particular via the connecting joint (14), in order to block the locking pawl arrangement (5) in the region of the connecting joint (14).

4. Motor vehicle lock according to one of the preceding claims, **characterized in that**, at a point which is at a distance from the associated connecting joint (14), the locking pawl (7) has at least one locking surface (17) for at least one engagement surface (18) of the lock catch (2), and **in that** the carrier pawl (13) is mounted via a pivot bearing (19) such that it can be pivoted at a point which is at a distance from the associated connecting joint (14), in particular in a manner which is fixed in relation to a lock housing (15).

5. Motor vehicle lock according to one of the preceding claims, **characterized in that** the pivot bearing (6) of the locking pawl (7), in particular the connecting joint (14) between the carrier pawl (13) and the locking pawl (7), is made at least in part from a plastics material.

6. Motor vehicle lock according to one of the preceding claims, **characterized in that** at least one part of the locking pawl (7) is made of a plastics material, preferably **in that** a part of the locking pawl (7) is made of a metal material and a part of the locking pawl (7) is made of a plastics material, in such a way that the dissipation of the crash forces via the crash locking surface (8) takes place substantially via the metal part of the locking pawl (7).

7. Motor vehicle lock according to one of the preceding claims, **characterized in that** at least one part of the carrier pawl (13), preferably the entire carrier pawl (13), is made of a plastics material, or **in that** at least one part of the carrier pawl (13), preferably the entire carrier pawl (13), is made of a metal material.

8. Motor vehicle lock according to one of the preceding claims, **characterized in that** the crash locking surface (8) is a constituent part of a bearing mandrel which is a constituent part of the pivot bearing (19) of the carrier pawl (13).

9. Motor vehicle lock according to one of the preceding claims, **characterized in that** the engagement surface (9) of the locking pawl (7) and the crash locking surface (8) are designed in such a way that they can be brought into engagement with one another at least partially in a positively locking manner in the case of a crash.

10. Motor vehicle lock according to one of the preceding claims, **characterized in that** the crash locking surface (8) is connected to or formed by a strike plate of the motor vehicle lock (1).

11. Motor vehicle lock according to one of the preceding claims, **characterized in that** a further crash locking surface is provided, and **in that** an engagement surface of the blocking arrangement (10), in particular of the first blocking lever (10a), comes into engagement with the further crash locking surface in the case of a crash in the event of deformation-induced yielding of the blocking arrangement as a result of crash forces transmitted by the locking part (3), such that at least some of the crash forces are dissipated via the further crash locking surface.

## Revendications

1. Serrure de véhicule automobile avec un bec de canne (2) pouvant pivoter autour d'un axe de bec de canne (2a), pouvant être placé dans une position d'ouverture et dans au moins une position de fermeture, dans laquelle, dans l'état monté, le bec de canne (2) est en position de fermeture en prise d'arrêt avec une pièce de fermeture (3), en particulier un étrier, et libère la pièce de fermeture (3) dans la position d'ouverture, la serrure de véhicule automobile (1) comportant un mécanisme de verrouillage (4) qui peut être placé dans un état de verrouillage où il verrouille le bec de canne (2) dans la position de fermeture et qui peut être placé dans un état de déverrouillage dans lequel il libère le bec de canne (2) dans sa position d'ouverture, le mécanisme de verrouillage (4) présentant un agencement (5) de cliquet de verrouillage avec un cliquet de verrouillage (7) disposé de manière pivotante via un palier pivotant (6) pour l'engagement de verrouillage avec le bec de canne (2), une surface de verrouillage en cas de collision (8) étant prévue et une surface d'engagement (9) du cliquet de verrouillage (7), en cas de collision, lors d'un fléchissement dû à une déformation du cliquet de verrouillage (7) ou de son palier pivotant (6), sous l'effet de forces de collision transmises par la pièce de fermeture (3), entrant en prise avec la surface de verrouillage en cas de collision (8), de telle sorte qu'au moins une partie des forces de collision soit dérivée via la surface de verrouillage en cas de collision (8),
**caractérisée en ce que**
l'agencement (5) de cliquet de verrouillage comporte un cliquet porteur (13), qui est couplé de manière pivotante avec le cliquet de verrouillage (7) via une articulation de liaison (14) et **en ce que** l'articulation de liaison (14) fournit le palier pivotant (6) du cliquet de verrouillage (7).

2. Serrure de véhicule automobile selon la revendication 1, **caractérisée en ce que** le mécanisme de verrouillage (4) comprend un agencement de blocage (10) destiné au blocage de l'agencement (5) de cliquet de verrouillage en état de verrouillage et que l'agencement de blocage (10) comprend un premier levier de blocage (10a) et un second levier de blocage (10b), qui, pour bloquer l'agencement (5) de cliquet de verrouillage, forment un mécanisme à genouillère (11) et sont couplés l'un à l'autre par une articulation de genouillère (12).

3. Serrure de véhicule automobile selon la revendication 1 ou 2, **caractérisée en ce que** le cliquet de verrouillage (7) et le cliquet porteur (13) forment un mécanisme à genouillère (16) via l'articulation de liaison (14), en outre de préférence, **en ce que** l'agencement de blocage (10), en particulier le premier levier de blocage (10a), est couplé ou peut être couplé avec l'agencement (5) de cliquet de positionnement dans la zone de l'articulation de liaison (14), notamment par le biais de l'articulation de liaison (14), avec l'agencement (5) de cliquet de verrouillage.

4. Serrure de véhicule automobile selon l'une des revendications précédentes, **caractérisée en ce que** le cliquet de verrouillage (7) présente au moins une surface de verrouillage (17) pour au moins une surface d'engagement (18) du bec de canne (2) à un endroit éloigné de l'articulation de liaison (14) attribuée, et **en ce que** le cliquet porteur (13) est monté de manière pivotante, à un endroit éloigné de l'articulation de liaison (14) associée, en particulier fixé sur un boîtier de serrure (15), par le biais d'un palier pivotant (19).

5. Serrure de véhicule automobile selon l'une des revendications précédentes, **caractérisée en ce que** le palier pivotant (6) du cliquet de verrouillage (7), en particulier l'articulation de liaison (14) entre le cliquet porteur (13) et le cliquet de verrouillage (7), est au moins partiellement constitué d'un matériau en matière plastique.

6. Serrure de véhicule automobile selon l'une des revendications précédentes, **caractérisée en ce qu'**au moins une partie du cliquet de verrouillage (7) est faite d'un matériau en matière plastique, de préférence **en ce qu'**une partie du cliquet de verrouillage (7) est faite d'un matériau métallique et une partie du cliquet de verrouillage (7) d'un matériau en matière plastique, de telle sorte que la dissipation des forces de collision par la surface de verrouillage en cas de collision (8) se fait essentiellement par le biais de la partie métallique du cliquet de verrouillage (7).

7. Serrure de véhicule automobile selon l'une des revendications précédentes, **caractérisée en ce qu'**au moins une partie du cliquet porteur (13), de préférence l'ensemble du cliquet porteur (13), est faite d'un matériau en matière plastique, ou **en ce qu'**au moins une partie du cliquet porteur (13), de préférence l'ensemble du cliquet porteur (13), est faite d'un matériau métallique.

8. Serrure de véhicule automobile selon l'une des revendications précédentes, **caractérisée en ce que** la surface de verrouillage en cas de collision (8) fait partie d'un axe de palier qui fait partie du palier pivotant (19) du cliquet porteur (13).

9. Serrure de véhicule automobile selon l'une des revendications précédentes, **caractérisée en ce que** la surface d'engagement (9) du cliquet de verrouillage (7) et la surface de verrouillage en cas de collision (8) sont conçues de telle sorte à pouvoir entrer au moins partiellement en prise l'une avec l'autre par complémentarité de forme en cas de collision.

10. Serrure de véhicule automobile selon l'une des revendications précédentes, **caractérisée en ce que** la surface de verrouillage en cas de collision (8) est reliée à ou formée par une tôle de fermeture de la serrure de véhicule automobile (1).

11. Serrure de véhicule automobile selon l'une des revendications précédentes, **caractérisée en ce qu'**une surface de verrouillage supplémentaire en cas de collision est prévue et **en ce qu'**une surface d'engagement de l'agencement de blocage (10), en particulier du premier levier de blocage (10a), entre en prise avec la surface de blocage supplémentaire en cas de collision, lors, en cas de collision, d'un fléchissement dû à une déformation de l'agencement de blocage sous l'effet de forces de collision transmises par la pièce de fermeture (3), de sorte qu'au moins une partie des forces de collision est dissipée par la surface de verrouillage supplémentaire en cas de collision.
